# EUROPÄISCHE PATENTSCHRIFT

(11) **EP 0 534 214 B1**
(45) Veröffentlichungstag und Bekanntmachung des Hinweises auf die Patenterteilung: **06.03.1996**
(21) Anmeldenummer: 92115230.2
(22) Anmeldetag: 05.09.1992
(51) Int. Cl.: B41F 27/00, B41F 27/12

(54) **Verfahren und Vorrichtung zur Korrektur trapezartiger Passerabweichungen**
Method and device for correcting trapezoidal register deviations
Procédé et dispositif pour la correction de divergences trapézoidales des repères

(30) Priorität: 20.09.1991 DE 4133368; 16.01.1992 DE 4200942; 07.08.1992 DE 4226192
(43) Veröffentlichungstag der Anmeldung: 31.03.1993
(73) Patentinhaber: Heidelberger Druckmaschinen Aktiengesellschaft, D-69115 Heidelberg (DE)
(72) Erfinder: Koch, Manfred, W-6902 Sandhausen (DE); Vogt, Wilfried, W-6909 Walldorf (DE)
(74) Vertreter: Stoltenberg, Baldo Heinz-Herbert

(56) Entgegenhaltungen:
- EP-A- 0 075 900
- EP-A- 0 201 747
- EP-A- 0 238 804
- EP-A- 0 304 646
- EP-A- 0 493 772
- DE-B- 2 310 228
- FR-A- 1 559 537

## Beschreibung

Die Erfindung betrifft ein Verfahren zur Korrektur trapezartiger Passerabweichungen mit einer Klemmung der Druckplattenhinterkante an mindestens zwei Teilabschnitten, einem Probedruck zur Ermittlung von Passerabweichungen und einer Korrektur durch seitliche Distanzänderung von zweien der der Klemmung dienenden Teilabschnitte.

Desweiteren betrifft die Erfindung eine Vorrichtung zur Durchführung dieses Verfahrens mit einer der Klemmung der Druckplattenhinterkante dienenden, eine Spannleiste und eine Klemmleiste aufweisende Befestigungsleiste, die aus mindestens zwei Leistenteilstücken besteht, von denen mindestens eines durch eine Stelleinrichtung zur seitlichen Distanzänderung verschiebbar ist.

Aus der DE-PS 23 10 228 ist es bekannt, trapezartige Passerabweichungen dadurch zu korrigieren, daß die Druckplatten an ihren Hinterkanten zwei Einspannbereiche aufweisen und die dazwischen liegende Dehnungstrecke mittels seitlicher Distanzänderung der zwei Einspannungen gestreckt wird. Auch eine Stauchung der Druckplatte ist auf diese Weise möglich, wenn diese Korrektur auch weit weniger häufig erforderlich ist.

Hintergrund einer solchen Korrektur ist das Auswalzen der Papierbögen, das dazu führt, daß diese bei jeder Pressung in einem Druckwerk an ihrem hinteren Ende etwas mehr trapezartig ausgewalzt werden. Für Papiersorten die zu einer solchen Auswalzung neigen ist es dann erforderlich, die Druckplatten der einzelnen Druckwerke auf den jeweiligen Auswalzungsgrad zu spreizen. Die im Stand der Technik bekannten Lösungen, wie beispielweise die der genannten Patentschrift, erfordern eine Einspannung der Druckplatte mit äußerst großer Haltekraft, weil die Dehnung einer Aluminiumplatte einer hohen Zukraft bedarf. Ist die Einspannkraft zu gering, fängt die Druckplatte an, zwischen den beiden Klemmflächen zu gleiten und es ist nicht möglich eine trapezartige Aufweitung der Druckplatte durch Dehnung zu erzielen. Dies ist beim Gegenstand des Standes der Technik unproblematisch, da bei diesen herkömmlichen Vorrichtungen zur Einspannung der Druckplatten die Einspannung vom Drucker mittels eines Werkzeugs, beispielsweise eines Schraubenschlüssels vorgenommen werden und die Druckplatten daher mit sehr hoher Kraft eingespannt sind. Die Weiterentwicklung im Druckmaschinenbau führte jedoch dazu, daß die Platteneinspannung automatisiert wurde. Die Einspannung der Druckplatte muß im Zuge dieser Automatisierung durch automatisch betätigbare Stellelemente direkt oder indirekt über Klemmfedern vorgenommen werden. Würde man diese Stellelemente derart auslegen, daß dieselbe Spannkraft erzielt wird, wie dies beispielweise bei durch Schraubenschlüssel anziehbaren Schrauben erzielbar ist, wären entlang der gesamten Spannschiene Stellelemente erforderlich, wie sie bei einer normalen Platteneinspannung für den Druck nicht notwendig sind. Eine solche hohe Klemmkraft über die gesamte Länge der Druckplattenhinterkante wäre auch einer Spreizung dieser Hinterkante nicht dienlich, da sich die Druckplatte in den Bereichen der kräftigen Einspannung nicht dehnen kann. Bei der Verwendung pneumatischer Stellelemente würde eine solche hohe Einspannkraft über die gesamte Druckplattenhinterkante eine äußerst hohe Anzahl von Pneumatikzylindern erfordern. Dies wäre umständlich und unwirtschaftlich.

Der Erfindung liegt die Aufgabe zugrunde, ein Verfahren und eine Vorrichtung verfügbar zu machen, durch die eine trapezartige Passerabweichung auch dann korrigiert werden kann, wenn die Klemmkraft zur normalen Einspannung der Druckplattenhinterkante für eine Spreizung der Druckplatte zu gering ist.

Die Aufgabe wird erfindungsgemäß dadurch gelöst, daß bei einem Verfahren der eigangs genannten Art vor der Korrektur die zwei für die seitliche Distanzänderung vorgesehenen Teilabschnitte mit einer zusätzlichen Klemmkraft beaufschlagt werden.

Die Vorrichtung der eigens genannten Art zur Durchführung des Verfahrens wird erfindungsgemäß dahingehen weitergebildet, daß mindestens drei Leistenteilstücke vorgesehen sind und daß die Spann- und Klemmleisten von den äußeren Leistenteilstücken mittels jeweils mindestens eines Blockierteils mit einer zusätzlichen Klemmkraft beaufschlagbar sind.

Der Vorteil des erfindungsgemäßen Verfahrens wie der Vorrichtung zur Durchführung dieses Verfahrens besteht darin, daß die hohe Klemmkraft nur dann aufgebracht werden muß, wenn eine solche trapezartige Korrektur der Passerabweichung erforderlich ist. Da dies nur bei wenigen Papiersorten der Fall ist, wäre die Aufbringung einer hohen Klemmkraft für jede Platteneinspannung unwirtschaftlich. Desweiteren ermöglicht das Verfahren und die Vorrichtung gemäß der Erfindung die Aufbringung dieser hohen Klemmkraft auf relativ kleine Bereiche der Druckplattenhinterkante, wodurch diese mit wesentlich geringerem Aufwand erzielbar ist, wie wenn die hohe Klemmkraft auf die gesamte Einspannfläche der Hinterkante aufgebracht werden muß. Es ist möglich die hohe Klemmkraft zur Korrektur der trapezartigen Passerabweichungen mit einfachen Mitteln aufzubringen, beispielsweise mittels eines manuellen Eingriffs. Ein solcher ist trotz Automatisierung deshalb gerechtfertigt, da die Korrektur, wie bereits erwähnt, nicht häufig erforderlich ist.

Eine zusätzliche Aufgabe besteht darin, das Verfahren und die Vorrichtung zur Korrektur trapezartiger Passerabweichungen derart weiterzubilden, daß die Dehnung der Druckplatte nicht an einer Stelle oder in einem eng begrenzten Bereich sondern möglichst gleichmäßig über eine große Fläche der Druckplatte verteilt stattfindet.

Die zusätzliche Aufgabe wird beim erfindungsgemäßen Verfahren dadurch gelöst, daß während der Korrektur ein dritter mittlerer Teilabschnitt der Druckplattenhinterkante mit einer derart bemessenen Klemmkraft beaufschlagt ist, daß eine Streckung der Druckplatte in diesem Klemmbereich noch möglich ist.

Zur Durchführung dieser Weiterbildung des Verfahrens dient eine Weiterbildung der erfindungsgemäßen Vorrichtung dahingehend, daß die äußeren Leistenteilstücke mit jeweils einer Stelleinrichtung ausgestattet sind.

Es ist zweckmäßig, daß das mittlere Leistenteilstück während der Betätigung der Stelleinrichtung mit einer gemeinsamen Klemmkraft beaufschlagt ist, so daß eine Streckung der Druckplatte in diesem Klemmbereich noch möglich ist. Die so bemessene Klemmkraft kann dabei der Klemmkraft für den Normalbetrieb entsprechen, die auf die gesamte Hinterkante aufzubringen ist, um die Druckplatte für den Druckbetrieb sicher zu fixieren.

Bei der Korrektur der trapezartigen Passerabweichungen durch die seitliche Distanzänderung zweier Teilabschnitte der Klemmvorrichtung kann eine bogenförmige Verformung der Druckplatte auftreten. Ziel einer Weiterbildung des eingangs genannten Verfahrens sowie der genannten Vorrichtung ist die zusätzliche Korrektur dieser bogenförmigen Verformung der Druckplatte. Dieses Ziel wird durch ein Verfahren erreicht, bei dem nach Durchführung der Korrektur der trapezartigen Passerabweichungen durch einen erneuten Probedruck die bogenförmige Veformung festgestellt wird, um diese dann dadurch zu korrigieren, daß die entsprechenden Teilabschnitte zusätzlich in Umfangsrichtung verstellt werden. Selbstverständlich kann die Korrektur auch sofort vorgenommen werden, wenn bezüglich einer Druckplatte bereits Erfahrungswerte für ihre bogenförmige Veformung bei einer bestimmten seitlichen Dehnung vorliegen.

Das vorstehende Verfahren kann mit Hilfe von radial verschiebbaren Gegenanschlägen der äußeren Leistenteilstücke der Klemm- und Spanneinrichtung durchgeführt werden. Die Verschiebung dieser Gegenanschläge in radialer Richtung führt zu einer Schwenkung des entsprechenden Teilstücks der Klemm- und Spannleiste, wodurch eine zusätzliche Dehnung oder ein Nachlassen der Spannkraft eintritt. Im ersten Fall läßt sich eine bogenförmige Aufwölbung im mittleren Bereich korrigieren, im anderen Fall eine konkave Verformung.

Neben der Möglichkeit, das Verfahren zur Korrektur trapezartiger Passerabweichungen beziehungsweise bogenförmiger Verformungen mittels der genannten Vorrichtung manuell vorzunehmen, besteht auch die Möglichkeit, die Vorrichtungen mit Antrieben zu versehen, und dadurch die Verfahren vom Bedienpult zu steuern, wobei die Klemmung, Entklemmung, Kraftbeaufschlagung und Stellbewegung automatisch erfolgen.

Eine zweckmäßige Ausgestaltung der Vorrichtung zur Korrektur trapezartiger Passerabweichungen sieht vor, daß die Stelleinrichtung durch eine das Leistenteilstück durchsetzende Stellwelle gebildet ist, die eine mit dem Druckzylinder zusammenwirkende Exzenterausformung aufweist. Dabei ist die Stellwelle bei einer Ausbildung für manuelle Bedienung an einer bezüglich des Druckzylinders radial äußeren Stirnfläche der Befestigungsleiste zur Betätigung zugänglich, wobei die Stellwelle an ihrem Betätigungsende einen mit einem Werkzeug erfaßbaren Kopf aufweist.

Eine etwas aufwendigere, dafür aber funktionssicherere Ausgestaltung, die auch für eine Automatisierung geeignet ist, sieht vor, daß das Blockierteil einen durch Drehung betätigbaren Sperrnocken aufweist, der in der Klemmleiste gelagert ist und gegen ein mit der Spannleiste fest verbundenes Blockierteilgegenlager aufstellbar ist. Dabei kann das Blockierteilgegenlager als eine von zwei Schrauben gehaltene Platte ausgebildet sein, wobei die Schrauben die Spannleiste durchdringen und dabei zwischen sich die Lagerung des Sperrnockens in der Klemmleiste einschließen. Der Sperrnocken weist eine exzentrische Kurvenausbildung auf, die entsprechend der aufzubringenden zusätzlichen Klemmkraft ausgestaltet ist. Dieser Sperrnocken kann an seinem Betätigungsende einen mit einem Werkzeug erfaßbaren Kopf aufweisen. Auch diese zusatzliche Klemmkraft muß für den nächsten Druckplattenwechsel aufgehoben sein.

Für eine einfache Betätigung der Stelleinrichtungen wie der Blockierteile ist es von Vorteil, wenn der Kopf der Stellwelle und der Kopf der Sperrnocken so ausgebildet sind, daß eine Betätigung mit demselben Werkzeug möglich ist.

Eine simultane Klemmbewegung der einzelnen Leistenteilstücke wird dadurch erzielt, daß die den Leistenteilstücken zugeordneten Spannleisten an ihren Teilungsflächen Steckachsen aufweisen, und daß die Spannleisten über diese Steckachsen drehfest aber axial verschiebar miteinander verbunden sind.

Eine Weiterbildung dient dem einfacheren Aufbau einer Befestigungsleiste, die derart ausgestaltet ist, daß die Klemmleisten auf entsprechenden Spannleisten gleicher Länge als schwenkbare Doppelhebel gelagert sind, die gegen die Kraft von Klemmfedern durch ein Stellelement zur Aufhebung der Klemmposition schwenkbar sind. In den Leistenteilstücken, die für die zusätzliche Klemmkraft vorgesehen sind, können ein Teil der Klemmfedern oder alle Klemmfedern zwischen den Blockierteilgegenlagern und Absätzen in der Klemmleiste angeordnet werden, wobei die Klemmfedern die Schrauben für die Blockierteilgegenlager umgeben.

Eine vorteilhafte Weiterbildung der Vorrichtung für die Korrektur bogenförmiger Passerabweichungen sieht vor, daß die Gegenanschläge mittels jeweils mindestens einer in ein Gewinde des Druckplattenzylinders eindrehbaren Stellschraube verschiebbar sind.

Bei einer Ausbildung für manuelle Verstellung ist vorgesehen, daß ein von der Zylinderaußenseite zugänglicher Kopf der Stellschraube so ausgebildet ist, daß diese mit demselben Werkzeug betätigbar ist,wie die Stellwelle und der Sperrnocken.

Die Verstellbarkeit der Gegenanschläge kann derart ausgebildet sein, daß ihre Rückstellung mittels zwischen den Gegenanschlägen und dem Druckplattenzylinder angeordneten Rückstellfedern erzielt ist oder daß die Schraubenköpfe in den Gegenanschlägen fest geführt sind.

Eine Ausbildung sieht vor, daß eine Nullpositionsleiste als Anschlag für den Gegenanschlag in dessen Nullposition dient. Dies bedeutet zwar, daß die Verstellung der Teilabschnitte der Klemm- und Spannleiste nur noch in Richtung größerer Spannung der Druckplatte an deren Rändern möglich ist, da jedoch die bogenförmigen Passerabweichungen in der Regel eine konvexe Form aufweisen, ist diese Ausgestaltung sinnvoll. Es liegt dann der Gegenanschlag in der Nullposition zentrifugal fest an der Nullpositionsleiste an, kann jedoch zentripedal verstellt werden. Durch die Nullpositionsleiste wird auch ein zu weites Ausdrehen der Stellschraube verhindert. Außerdem deckt die Nullpositionsleiste den Zylinderkanal weitgehendst ab.

Neben der bereits erwähnten manuellen Betätigung der Vorrichtung, die auch bei einer automatisierten Maschine oft ausreichend ist, kann jedoch selbstverständlich auch die Vorrichtung zur Korrektur trapezartiger Passerabweichungen automatisiert werden. Zu diesem Zweck sind Antriebe vorgesehen, durch welche die Stelleinrichtungen wie die Blockierteile betätigbar sind. Solche Antriebe können in den Druckplattenzylinder eingebaut werden oder es kann vorgesehen sein, daß die Antriebe außerhalb des Druckplattenzylinders angeordnet sind, wobei sie in einer vorgegebenen Position des Druckplattenzylinders mit den Köpfen der Stelleinrichtung wie des Blockierteils in Wirkverbindung bringbar sind.

Eine Automatisierung der seitlichen Distanzänderung von Leistenteilstücken kann dadurch erfolgen, daß die Exzenterausformung in ein Langloch an der Innenseite der Spannleiste eingreift, wobei axial verlaufende gerade Wandungen des Langlochs durch die Exzenterausformung beaufschlagbar sind und die Exzenterausformung über eine Stellwelle von einem im Druckplattenzylinder angeordneten Motor betätigbar ist.

Die Beaufschlagung mit der zusätzlichen Klemmkraft kann dadurch automatisiert werden, daß der Sperrnocken über einen in der Klemmleiste angeordneten Motor betätigbar ist.

Eine automatische Korrektur der bogenförmigen Passerabweichungen erfolgt dadurch, daß die Stellschraube mittels eines im Druckplattenzylinder untergebrachten Motors drehbar ist.

Da der Plattenzylinder über Druckluftzuleitungen verfügt, ist es zweckmäßig, Druckluftmotoren einzusetzen. Die großen Kräfte werden durch zwischen den Motoren und den Stellelementen angeordneten Getrieben erzielt, wobei Schneckenradgetriebe für die hohen Übersetzungen besonders geeignet sind.

Besonders für eine solche automatische Betätigung ist es zweckmäßig, wenn Detektoren die Verstellwege der verstellbaren Leistenteilstücke erfassen.

Die Antriebe können von Bedienpult der Maschine durch Knopfdruck steuerbar sein, wobei eine Anzeige für die Verstellwege im Bedienpult vorgesehen ist. Es ist jedoch auch möglich, daß die Antriebe wie die Detektoren mit einer Steuereinrichtung in Wirkverbunden stehen, die der automatischen Korrektur von Registerfehlern dient.

Zur Verdeutlichung des erfindungsgemäßen Verfahrens wie der Vorrichtung zur Durchführung des Verfahrens dient ein Ausführungsbeispiel der Vorrichtung, das anhand der Zeichnung näher erläutert wird. Auf alternative Ausführungsformen wird hingewiesen. Es zeigen:
- Fig. 1: eine schematische Darstellung eines Druckplattenzylinders mit aus mehreren Teilstücken bestehender Befestigungsleiste,
- Fig. 2: ein Teilstück der Befestigungsleiste,
- Fig. 2a: ein Sperrnocken,
- Fig. 3: eine einfache Ausgestaltung eines Blockierteils,
- Fig. 4: eine automatisch betätigbare Befestigungsleiste,
- Fig. 5: eine Ausgestaltung einer Stelleinrichtung
- Fig. 6 u. 7: eine Darstellung der Wirkungsweise eines Blockierteils anhand einer Befestigungsleiste,
- Fig. 8: die Anordnung von Klemmfedern in einem Blockierteil,
- Fig. 9: eine Ausgestaltung eines automatisch betätigbaren Blockierteils und einer automatisch betätigbaren Stelleinrichtung,
- Fig. 10: eine Befestigungsleiste im geschlossenen Zustand mit verstellbarem Gegenanschlag,
- Fig. 11: eine Befestigungsleiste im offenen Zustand mit verstellbarem Gegenanschlag,
- Fig. 12: eine Befestigungsleiste mit manuell verstellbarem Gegenanschlag und
- Fig. 13: eine Befestigungsleiste mit automatisch verstellbarem Gegenanschlag.

Fig. 1 zeigt einen Druckplattenzylinder 2, der in der Seitenwand 33 der Druckmaschine gelagert ist. Zwischen den Schmitzringen 32 erstreckt sich in axialer Richtung der Zylinderkanal 36, in welchem eine Druckplattenbefestigung 34 für die Vorderkante der Druckplatte und die Befestigungsleiste 1 für die Befestigung der Hinterkante der Druckplatte angeordnet sind. Die Befestigungsleiste 1 besteht aus drei Leistenteilstücken 1', 1'', 1'''. Jedes dieser Leistenteilstücke besteht aus einer Spannleiste 4 und einer Klemmleiste 3. Beim Eispannen der Druckplatte wird diese mit ihrem Endbereich zwischen Klemmleiste 3 und Spannleiste 4 eingespannt und danach durch eine gemeinsame Bewegung von Klemmleiste 3 und Spannleiste 4 in Spannrichtung der Druckplatte gespannt. Figur 1 zeigt in schematischer Weise das Prinzip der Erfindung. Dabei spielt es für die Erfindung keine Rolle wie Klemmleiste 3 und Spannleiste 4 im einzelnen ausgebildet sind. Wesentlich ist lediglich die Teilung der Befestigungsleiste 1. In den weiteren Figuren sind jedoch Einzelheiten von Ausführungsformen dargestellt, durch die das erfindungsgemäße Verfahren realisierbar ist. Die Funktionen werden an einem Beispiel erklärt. Das erfindungsgemäße Verfahren und die erfindungsgemäße Vorrichtung lassen sich jedoch selbstverständlich auch mit anderen konkreten Ausführungsformen verwirklichen. Der Stand der Technik liefert dazu unzählige Möglichkeiten für Ausgestaltungen solcher Befestigungsleisten, die ebenfalls entsprechend der Erfindung in Form von Leistenteilstücken ausgestaltet werden können und bei denen es ebenfalls möglich ist, Stelleinrichtungen und Blockierteile vorzusehen.

Im folgenden werden konkrete Ausführungsformen dargestellt:
Figur 2 zeigt eine Ausführungsform eines Leistenteilstücks der Befestigungsleiste 1 am Beispiel des Leistenteilstücks 1'''. Wie angedeutet, wird dieses Leistenteilstück an dem in der Figur 2 hinteren Ende mittels einer Steckachse 23 in einem Lager 37 des Druckplattenzylinders 2 gelagert. Am vorderen Ende befindet sich eine Steckachse 23'', die ebenfalls in einem Lager 37 des Druckplattenzylinders 2 aufgenommen wird. In dieses Lager 37 wird auch die Steckachse 23' des Leistenteilstücks 1'' eingefügt. Die Stecksachse 23' verfügt über eine Vierkant 30, der in eine Vierkantausnehmung 31 der Steckachse 23'' eingefügt wird. Dadurch wird eine simultane Schwenkbewegung der Spannleisten 4 der Leistenteilstücke 1', 1'' und 1''' gewährleistet, wobei gleichzeitig eine axiale Verstellung der Leistenteilstücke 1' und 1''' möglich ist um die seitliche Distanzänderung herbeizuführen. Das dargestellte Leistenteilstück 1''' ist derart aufgebaut, daß auf der Spannleiste 4 eine Klemmleiste 3 gelagert ist, welche als Doppelhebel ausgebildet ist. An der Teilungsfläche 22 der Befestigungsleiste 1 ist erkennbar, wie durch eine Fläche in Form eines Ausschnitts aus einer Zylindermantelfläche und eine entsprechende Gegenfläche die Lagerung 26 der Klemmleiste 3 auf der Spannleiste 4 gebildet wird. Selbsverständlich sind auch andere Lagerungen, zum Beispiel als Scharnier oder Welle, möglich. Zur Erzeugung der Klemmkraft für die Einspannung einer Druckplatte dienen Klemmfedern. Die Schrauben 16 zur Befestigung der Klemmfedern sind sichtbar. Unter den Schraubenköpfen der Schrauben 15 für die Blockierteilgegenlager 17 können ebenfalls Klemmfedern angeordnet werden. Die durch die Klemmleiste 3 und die Spannleiste 4 gebildete maulförmige Plattenaufnahme dient der Aufnahme einer abgekanteten Hinterkante 6 einer Druckplatte 5. Diese maulförmige Ausbildung wird gegen die Kraft der Klemmfedern 18 dadurch geöffnet, daß ein Stellelement 25 die Spannleiste 4 schwenkt und im Zuge dieser Schwenkbewegung ein Anschlag 27 der Klemmleiste 3 auf einen Gegenanschlag 28 trifft und dadurch das hintere Ende der Klemmleiste 3 in Richtung Spannleiste 4 drückt (Fig. 4 und 5). Auf diese Weise wird an der radial nach außen weisenden Stirnfläche 11 der Befestigungleiste 1 maulförmig ein Spalt geöffnet, der die Druckplattenhinterkante 6 aufnimmt. Diese Funktion wird weiter unten am Beispiel der Schnittdarstellung von Figur 5 nochmals verdeutlicht.

Beim Leistenteilstück 1''' sind die erfindungswesentlichen Elemente, die Stelleinrichtung 7 und die Blockierteile 20 eingefügt. Von der Stelleinrichtung 7 ist die Exzenterausformung 9, der mit einem Werkzeug erfaßbare Kopf 12 sowie die Halteschraube 14 sichtbar. Vom Blockierteil 20 ist das Blockierteilgegenlager 17, die Schrauben 15 für die Halterung des Blockierteilgegenlagers sowie der mit einem Werkzeug erfaßbare Kopf 35 des Sperrnockens 21 zu sehen. Die Funktion sowie die weiteren Teile werden anhand der in den folgenden Figuren dargestellten Schnitte erklärt. Zweckmäßigerweise wird der Kopf 12 der Stelleinrichtung 7 und die Köpfe 35 der Sperrnocken 21 identisch ausgebildet, damit der Drucker sie mit demselben Werkzeug stellen kann. In der Darstellung sind es Sechskantschraubenköpfe, die mit demselben Schraubenschlüssel erfaßbar sind.

Figur 2a zeigt die Ausbildung eines als Sperrnocken 21 ausgebildeten Blockierteils 20, das einen Kopf 35 zur Erfassung mit einem Werkzeug aufweist. Der Sperrnocken 21 ist derart ausgebildet, daß er bei einer Drehung auf das Blokierteilgegenlager 17 drückt. Die exzentrische Kurvenausbildung des Sperrnockens 21 dient dazu, mittels der Umdrehung des Sperrnockens 21 diese Kraft einstellen zu können. Dabei kann mit zunehmender Umdrehung des Sperrnockens 21 eine zunehmende zusätzliche Klemmkraft zur Einspannung der abgekannten Hinterkante 6 der Druckplatte 5 durch Anpressung der Klemmleiste 3 auf die Spannleiste 4 aufgebracht werden.

Figur 3 zeigt eine einfache Ausgestaltung eines Blockierteils 20, die als Alternative zum Sperrnocken 21 möglich ist. In der Spannleiste 4 befindet sich eine Gewindebohrung und in der Klemmleiste 3 ein dazu fluchtendes Durchgangsloch, um eine Schraube 24 einzufügen. Der Schraubenkopf wird durch eine Versenkung in der Klemmleiste 3 aufgenommen. Die Schraube ist als Innensechskantschraube ausgebildet. Mit diesem Blockierteil 20 kann die zusätzliche Klemmkraft zwischen Klemmleiste 3 und der Spannleiste 4 auf einfachste Weise erzielt werden, indem die Schraube 24 gelockert oder angezogen wird. Eine Sicherung gegen ein Lösen und Herausfallen der Schraube ist selbstverständlich erforderlich.

Figur 4 zeigt eine automatisch betätigbare Befestigungsleiste in Form eines Schnittes durch den Druckplattenzylinder 2 im Bereich des Zylinderkanals 36. Der Schnitt führt durch ein Leistenstück im Bereich einer Schraube 16 mit einer Klemmfeder 18. Im oberen Bereich der Figur ist eine Druckplattenbefestigung 34 für die Vorderkante der Druckplatte angedeutet. Die Spannleiste 4 ist, wie bereits beschrieben, mittels der Steckachsen drehbar aufgehängt, wobei der Drehpunkt durch die strichpuntierten Linien angedeutet ist. Am hinteren in den Zylinderkanal 36 weisenden Ende der Spannleiste 4 befindet sich ein Stellelement 25, das beispielsweise als Pneumatikzylinder ausgebildet ist. Am vorderen Ende der Spannleiste 4 liegt eine in das Gehäuse des Druckplattenzylinders 2 eingelassene Spannfeder 29 an, die durch Betätigung des Stellelements 25 zusammendrückbar ist. Auf der Spannleiste 4 ist die Klemmleiste 3 mittels der Lagerung 26 gelagert. Die Klemmleiste 3 verfügt in ihrem vorderen Bereich über eine Klemmfeder 18, die zwischen einem Absatz 19 und dem Kopf einer Schraube 16 eingefügt ist. Die Schraube 16 ist in die Spannleiste 4 eingeschraubt. Durch die Kraft der Klemmfeder 18 auf den Kopf der Schraube 16 wird diese Kraft zur Spannleiste 4 übertragen, die dadurch in ihrem vorderen Bereich gegen die Klemmleiste 3 gepreßt wird. In diesem der Klemmung dienenden Bereich wird die abgekantete Hinterkante 6 der Druckplatte 5 gehalten. Zur Öffnung dieses Klemmbereichs ist an der Klemmleiste 3 ein Anschlag 27 angeordnet, der mit einem Gegenanschlag 28 zusammenwirkt. Dieses Zusammenwirken erfolgt dadurch, daß das Stellelement 25 die Spannleiste 4 gegen die Spannfeder 29 (oder Spannfedern 29) schwenkt, wodurch sich der Anschlag 27 der Klemmleiste 3 gegen den Gegenanschlag 28, der mit dem Druckplattenzylinder 2 verbunden ist, bewegt. Sobald der Anschlag erfolgt, öffnet sich der Klemmbereich durch Schwenkung der Klemmleiste 3 gegen die Kraft der Klemmfedern 18. Es kann die abgekantete Hinterkante 6 der Druckplatte 5 eingefügt werden. Durch eine Rückführung des Stellelements 25 bis zur Freigabe der Spannleiste 4, welche durch den gezeichneten Zwischenraum zwischen dem Betätigungsteil des Stellelements 25 und der Spannleiste 4 veranschaulicht ist, erfolgt zuerst ein Einklemmen der abgekanteten Hinterkante 6 der Druckplatte 5 und danach ein Spannen der Druckplatte mittels der Kraft der Spannfedern 29. Figur 4 zeigt die Position einer geklemmten und gespannten Druckplatte.

In den folgenden Figuren ist dargestellt, wie in eine Befestigungsleiste der in Figur 4 beschriebenen Art die erfindungsgemäße Vorrichtung eingefügt wird:

Figur 5 zeigt eine Ausgestaltung der Stelleinrichtung 7. Auch bei dieser Darstellung ist der Druckplattenzylinder 2 im Bereich des Zylinderkanals 36 geschnitten. Dabei ist der Schnitt so gelegt, daß die Stelleinrichtung 7 mit ihren Einzelteilen freigelegt ist. Die Stelleinrichtung 7 besteht aus einer Stellwelle 8, die in einer Bohrung der Klemmleiste 3 gelagert ist. Eine Halterungsschraube 14 greift in eine Ausdrehung 13 der Stellwelle 8 ein, um diese in axialer Richtung festzulegen. An ihrem hinteren Ende weist die Stellwelle 8 eine Exzenterausformung 9 auf, die mit einer Anschlagfläche 10 am Gehäuse des Druckplattenzylinders 2 derart zusammenwirkt, daß bei einer Drehung der Stellwelle 8 eine axial wirkende Kraft auf die Klemmleiste 3 gegeben wird. Da die Klemmleiste 3 mit der Spannleiste 4 in Verbindung steht, werden beide Leisten in axialer Richtung verschoben, wobei die Lagerung der Spannleiste 4 das entsprechende Spiel in axialer Richtung aufweist. Die Anschlagfläche 10 muß so ausgebildet sein, daß auch eine Rückverstellung möglich ist. Zwischen der Klemmleiste 3 und der Spannleiste 4 ist eine nicht dargestellte Fixierung ihrer gegenseitigen axialen Zuordnung vorgesehen. An der radial nach außen weisenden Stirnfläche 11 der Befestigunsleiste 1 weist die Stellwelle 8 einen mit einem Werkzeug erfaßbaren Kopf 12 auf. Dieser dient zur Bewirkung des Stellvorganges. Zur Automatisierung des Stellvorganges kann auch vorgesehen sein, daß ein automatischer Antrieb eine Kupplung aufweist, die den Kopf 12 der Stellwelle 8 erfaßt und dadurch die Stelleinrichtung 7 betätigt. Statt des Kopfes 12 kann auch ein Antrieb im Druckplattenzylinder 2 angeordnet werden. Es ist möglich solche Antriebe fernzusteuern und durch einen Befehl von einem Bedienpult oder einer Steuereinrichtung in Gang zu setzen.

Die Figuren 6 und 7 zeigen das Blockierteil. Beide Figuren stellen einen Schnitt durch einen Teil des Druckplattenzylinders 2 im Bereich des Zylinderkanals 36 dar, der so vorgenommen ist, daß das Blockierteil 20 freigelegt ist. Figur 6 zeigt die Befestigungsleiste 1 im geschlossenen und Figur 7 im geöffneten Zustand. Der bereits in Figur 2a dargestellte Sperrnocken 21 ist in der Klemmleiste 3 gelagert, wobei die exzentrische Kurvenausbildung mit einem Blockierteilgegenlager 17 zusammenwirkt. Das Blockierteilgegenlager 17 ist als eine durch zwei Schrauben 15 gehaltene Platte ausgebildet. Die Schrauben 15 durchgreifen Bohrungen der Klemmleiste 3 und sind in die Spannleiste 4 eingeschraubt. Figur 6 zeigt wie der Sperrnocken 21 auf das Blockierteilgegenlager 17 drückt. Die Kraft wird über die Schrauben 15 auf die Spannleiste 4 übertragen, so daß durch Betätigung des Sperrnockens 21 die Klemmleiste 3 und die Spannleiste 4 zusammenpreßbar sind. Dieser Zustand ist in Figur 6 dargestellt.

Soll eine neue Platte eingespannt werden, so muß vor Betätigung des Stellelements 25 zur Öffnung des Klemmbereiches der Befestigungsleiste 1 der Sperrnocken 21 gelöst werden, damit er die Öffnung des Klemmbereiches für die Einfügung der abgekanteten Hinterkante 6 der Druckplatte 5 (siehe Pfeil in Figur 7) nicht behindert.

Figur 8 zeigt die Anordnung von Klemmfedern in einem Blockierteil 20. Es ist möglich innerhalb eines Blockierteils 20 ebenfalls Klemmfedern 18' anzuordnen. Dies zeigt Figur 8 mittels eines Schnittes durch einen Druckplattenzylinder 2 im Bereich einer Befestigungsleiste 1, der so durchgeführt ist, daß eine Schraube 15 für das Blockierteilgegenlager 17 freigelegt ist. Es ist dargestellt, wie zwischen dem Blockierteilgegenlager 17 und einem Absatz 19' eine solche Klemmfeder 18' eingefügt ist. Diese Klemmfeder 18' hat dieseselbe Funktion wie die bereits in Figur 4 dargestellte Klemmfeder 18. Es kann sich bei den Klemmfedern 18' um zusätzliche Klemmfedern handeln oder es ist möglich, bei einem Leistenteilstück, das Blockierteile 20 dieser Art aufweist, die Klemmfedern 18' lediglich in den Blokierteilen 20 anzuordnen. Diese hängt von der gewünschten Klemmkraft ab.

Fig. 9 zeigt eine Ausgestaltung eines automatisch betätigbaren Blockierteil 20 und einer automatisch betätigbaren Stelleinrichtung 7.

Das Blockierteil 20 ist derart ausgebildet, daß der Sperrnocken auf einer Achse liegt, die mit einem in der Klemmleiste 3 angeordneten Getriebe, vorzugsweise einem Schneckenradgetriebe 46 sowie einem ebenfalls in der Klemmleiste angeordneten Motor 40 in Verbindung steht. Dieser Motor erhält seine Energie sowie seine Befehle über eine Leitung 49, welche zu einer zentralen Steuerung führt. Als Motor 40 wird vorzugsweise ein Druckluftmotor verwendet, da die Plattenzylinder über Druckluftzuleitungen verfügen, welche in bestimmten Stellungen des Plattenzylinders in diesen hineinführen und mit einer zentralen Steuerung In Verbindung stehen. Die Stellungen des Plattenzylinders, In denen diese Druckluftverbindungen hergestellt sind, entsprechen sämtliche Stellungen, die für das Wechseln und Spannen der Druckplatten sowie für die Korrektur der Lage der Druckplatten angefahren werden.

Die Stelleinrichtung 7 ist gegenüber der manuellen Verstellung etwas verändert ausgebildet. Die Exzenterausformung 9' greift am hinteren Ende der Spannleiste 4 in ein Langloch 38 ein, das mit seinen Längswandungen in Umfangsrichtung angeordnet ist, so daß es möglich ist, daß die Spannleiste 4 Spannbewegungen ausführen kann, ohne durch die Exzenterausformungen behindert zu sein. Andererseits wirkt die Exzenterausformung bei einer Verstellung auf die geraden Wände des Langlochs 38 und vermag auf diese Weise die Spannleiste 4 in axialer Richtung zu verstellen. Die Exzenterausformung 9' steht in Verbindung mit einer Stellwelle 8', die im Druckplattenzylinder 2 gelagert ist, wobei sich am Ende der Stellwelle 8' ein Getriebe befindet, das vorzugsweise als Schneckengetriebe 46 ausgebildet ist. Ein Motor 39 sorgt für die Stellbewegung. Auch dieser Motor wird vorzugsweise als Druckluftmotor ausgebildet und steht über eine Leitung 49 mit einer zentralen Steuereinheit in Verbindung. Die übrigen Teile der Figur 9 entsprechen den bereits dargestellten Funktionen.

Die Figuren 10 und 11 zeigen eine Befestigungsleiste mit einem verstellbaren Gegenanschlag 28'. Es handelt sich um Schnittdarstellungen, die im Wesentlichen dem oben beschriebenen Ausführungsbeispiel entsprechen. Anders ausgebildet ist der Gegenanschlag 28', der in Pfeilrichtung 50 verschiebbar ausgebildet ist. Liegt dieser Gegenanschlag 28' an einer Nullpositionsleiste 48 an, so entspricht dies der Normalposition und die Funktionen entsprechen den oben bereits beschriebenen. Die Plattenklemmung erfolgt ebenfalls wie beschrieben, indem die Klemmleiste 3 und die Spannleiste 4 die Druckplatte einklemmen und sie in Umfangsrichtung spannen. Danach wird ein Probedruck durchgeführt und bei einer trapezartigen Passerabweichung werden die Teilstücke 1' und 1''' der Befestigungsleiste 1 axial verfahren, um diese Passerabweichung zu korregieren. Stellt sich bei einem danach durchgeführten Probedruck heraus, daß sich die abgewinkelte Hinterkante 6 der Druckplatte 5, die zwischen Klemmleiste 3 und Spannleiste 4 eingespannt ist bogenförmig verformt hat, so muß diese Verformung ebenfalls korrigiert werden. Zu diesem Zweck werden die Gegenanschläge 28', die sich an den beiden äußeren Teilstücken 1' und 1''' der Befestigungsleiste 1 befinden, in Richtung des Pfeils 50 verstellt, wobei jedoch erforderlich ist, daß zuvor die Blockierteile 20 für eine feste Druckplatteneinklemmung sorgen. Die Gegenanschläge 28' drücken durch ihre Verstellung gegen die Anschläge 27 der beiden äußeren Leistenteilstücke 1' und 1''', wodurch diese Leistenteilstücke um den Drehpunkt 51 geschwenkt werden. Dies bewirkt eine Verstellung in Umfangsrichtung, so daß die Druckplatte 5 in Richtung des Pfeils 52 mit einer zusätzlichen Kraft beaufschlagt wird, die die bogenförmige Passerabweichung der Druckplatte korrigiert, indem sie die Randbereiche der Druckplatte um den Fehlbetrag dehnt. Vor dem Ausspannen der Druckplatte 5, das in Figur 11 gezeigt ist, muß das Blockierteil 20 wieder gelöst werden und die Funktionen entsprechen der oben bereits beschriebenen. Es wird der Gegenanschlag 28' zweckmäßigerweise in seine Nullposition zurückgefahren, in der er an der Nullpositionsleiste 48 anliegt und sich in der Position für eine erneute Druckplattenklemmung befindet.

Figur 12 zeigt eine Befestigungsleiste mit manuell verstellbarem Gegenanschlag. Die übrigen Teile dieser Befestigungsleiste entsprechen widerum den oben gemachten Ausführungen. Der Gegenanschlag 28' kann hier mittels eines Werkzeugs 47, in diesem Fall eines Sechskant-Stift-Schlüssels 47 mit Hilfe einer Stellschraube 41 verstellt werden. Die Stellschraube 41 ist mit ihrem unteren Teil in ein Gewinde 42 in den Druckplattenzylinder 2 eingeschraubt. Eine Rückstellfeder 44 sorgt dafür, daß der Gegenanschlag 28' beim Herausschrauben der Stellschraube 41 zurückgestellt wird. Bei dieser Ausführungsform ist die Nullposition dann erreicht, wenn der Schraubenkopf der Stellschraube 41 an der Nullpositionsleiste 48 anliegt. Wird die Stellschraube 41 mit dem Schlüssel 47 im Uhrzeigersinn gedreht, so entfernt sich der Gegenanschlag 28' von der Nullpositionsleiste 48 weg in Richtung auf die Zylindermitte. Diese Verstellung dient der Korrektur der bogenförmigen Passerabweichungen, die oben beschrieben wurden. Durch ein Drehen der Stellschraube 41 entgegen dem Uhrzeigersinn, drückt die Rückstellfeder 44 den Gegenanschlag 28' wieder zurück, bis die Nullposition erreicht ist. Die Nullpositionsleiste 48 verhindert gleichzeitig ein Herausdrehen der Stellschraube 41. Außerdem sorgt die Nullpositionsleiste 48 dafür, daß der Zylinderkanal weitgehenst abgedeckt ist.

Figur 13 zeigt eine Befestigungsleiste, welche im Unterschied zu der in Figur 12 dargestellten mit automatischen Betätigungsvorrichtungen für das Blockierteil 20, die Stelleinrichtung 7 und die Stellschraube 41 ausgerüstet ist. Die automatischen Betätigungsvorrichtungen für die Stelleinrichtung und das Blockierteil 20 entsprechen dem oben beschriebenen. Die Stellschraube 41 ist in den Gegenanschlag 28' eingeschraubt und im Zylinder 2 axial fest aber drehbar gelagert. Dort verfügt die Stellschraube 41 über ein Schneckenrad, das über eine Schnecke durch einen Motor 45 antreibbar ist. Es wird auch hier vorzugsweise ein Druckluftmotor verwendet, der durch eine Leitung 49 mit einer zentralen Steuerung verbunden ist.

### Bezugszeichenlist

- 1: Befestigunsleiste
- 1',1'',1''': Leistenteilstücke
- 2: Druckplattenzylinder
- 3: Klemmleiste
- 4: Spannleiste
- 5: Druckplatte
- 6: abgekantete Hinterkante der Druckplatte
- 7: Stelleinrichtung
- 8, 8': Stellwelle
- 9, 9': Exzenterausformung
- 10: Anschlagfläche
- 11: radial nach außen weisende Stirnfläche der Befestigungsleiste
- 12: mit einem Werkzeug erfaßbarer Kopf der Stelleinrichtung 7
- 13: Ausdrehung
- 14: Halterungsschraube
- 15: Schrauben für Blockierteilgegenlager
- 16: Schrauben für Klemmfedern
- 17: Blockierteilgegenlager
- 18: Klemmfedern
- 18': auf das Blockierteilgegenlager wirkende Klemmfedern
- 19: Absatz
- 19': Absatz
- 20: Blockierteil
- 21: Sperrnocken
- 22: Teilungsflächen der Befestigungsleiste (1)
- 23, 23', 23'': Steckachsen (23' mit Vierkant, 23'' mit Vierkantausnehmung)
- 24: Schraube
- 25: Stellelement
- 26: Lagerung der Klemmleiste 3 auf der Spannleiste 4
- 27: Anschlag
- 28, 28': Gegenanschlag
- 29: Spannfeder
- 30: Vierkant
- 31: Vierkantausnehmung
- 32: Schmitzringe
- 33: Seitenwand
- 34: Druckplattenbefestigung für die Vorderkante der Druckplatte
- 35: mit einem Werkzeug erfaßbarer Kopf des Sperrnockens
- 36: Zylinderkanal
- 37: Lager für Leistenteilstück
- 38: Langloch
- 39: Motor
- 40: Motor
- 41: Stellschraube
- 42: Gewinde
- 43: Kopf der Stellschraube
- 44: Rückstellfeder
- 45: Motor
- 46: Schneckenradgetriebe
- 47: Werkzeug (Sechskant-Stiftschlüssel)
- 48: Nullpositionsleiste
- 49: Leitungen
- 50: Pfeil: Verstellung des Gegenanschlags 28'
- 51: Drehpunkt
- 52: Pfeil: Verstellung in Umfangsrichtung

## Patentansprüche

1. Verfahren zur Korrektur trapezartiger Passerabweichungen mit einer Klemmung der Druckplattenhinterkante (6) an mindestens zwei Teilabschnitten, einem Probedruck zur Ermittlung von Passerabweichungen und einer Korrektur durch seitliche Distanzänderung von zweien der der Klemmung dienenden Teilabschnitte,
**dadurch gekennzeichnet,**
daß vor der Korrektur die zwei für die seitliche Distanzänderung vorgesehenen Teilabschnitte mit einer zusätzlichen Klemmkraft beaufschlagt werden.

2. Verfahren nach Anspruch 1,
**dadurch gekennzeichnet,**
daß während der Korrektur ein dritter mittlerer Teilabschnitt der Druckplattenhinterkante (6) mit einer derart bemessenen Klemmkraft beaufschlagt ist, daß eine Streckung der Druckplatte in diesem Klemmbereich noch möglich ist.

3. Verfahren nach Anspruch 1 oder 2,
**dadurch gekennzeichnet,**
daß zur Korrektur einer bogenförmigen Verformung der Druckplatte die entsprechenden Teilabschnitte zusätzlich in Umfangsrichtung verstellt werden.

4. Verfahren nach einem oder mehreren der Ansprüche 1 bis 3, gekennzeichnet durch vom Bedienpult steuerbare automatische Klemmung, Entklemmungen, Kraftbeaufschlagung und Stellbewegung.

5. Vorrichtung zur Durchführung des Verfahrens nach einem der Ansprüche 1 bis 4 mit einer der Klemmung der Druckplattenhinterkante (6) dienenden, eine Spannleiste (4) und eine Klemmleiste (3) aufweisenden Befestigungsleiste (1), die aus Leistenteilstücken (1', 1'', 1''') besteht, von denen mindestens eines durch eine Stelleinrichtung zur seitlichen Distanzänderung verschiebbar ist,
**dadurch gekennzeichnet,**
daß mindestens drei Leistenteilstücke (1', 1'', 1''') vorgesehen sind und
daß die Spann- (4) und Klemmleisten (3) von den äußeren Leistenteilstücken (1', 1''') mittels jeweils mindestens eines Blockierteils (20) mit einer zusätzlichen Klemmkraft beaufschlagbar sind.

6. Vorrichtung nach Anspruch 5,
**dadurch gekennzeichnet,**
daß die äußeren Leistenteilstücke (1', 1''') mit jeweils einer Stelleinrichtung (7) ausgestattet sind.

7. Vorrichtung nach Anspruch 6,
**dadurch gekennzeichnet,**
daß das mittlere Leistenteilstück (1'') während der Betätigung der Stelleinrichtungen (7) mit einer geringeren Klemmkraft beaufschlagt ist.

8. Vorrichtung nach einem der Ansprüche 5 bis 7,
**dadurch gekennzeichnet,**
daß die Stelleinrichtung (7) durch eine das Leistenteilstück (1', 1''') durchsetzende Stellwelle (8) gebildet ist, die eine mit dem Druckzylinder (2) zusammenwirkende Exzenterausformung (9) aufweist.

9. Vorrichtung nach Anspruch 8,
**dadurch gekennzeichnet,**
daß die Stellwelle (8) an einer bezüglich des Druckzylinders (2) radial äußeren Stirnfläche (11) der Befestigungsleiste (1) zur Betätigung zugänglich ist.

10. Vorrichtung nach Anspruch 8 oder 9,
**dadurch gekennzeichnet,**
daß die Stellwelle (8) an ihrem Betätigungsende einen alt einem Werkzeug erfaßbaren Kopf (12) aufweist.

11. Vorrichtung nach einem oder mehreren der Ansprüche 5 bis 10,
**dadurch gekennzeichnet,**
daß das Blockiertei l (20) einen durch Drehung betätigbaren Sperrnocken (21) aufweist, der in der Klemmleiste (3) gelagert ist und gegen ein mit der Spannleiste (4) fest verbundenes Blockierteilgegenlager (17) aufstellbar ist.

12. Vorrichtung nach Anspruch 11,
**dadurch gekennzeichnet,**
daß das Blockierteilgegenlager (17) als eine von zwei Schrauben (15) gehaltene Platte ausgebildet ist, daß die Schrauben (15) die Spannleiste (4) durchdringen und dabei zwischen sich die Lagerung des Sperrnockens (21) in der Klemmleiste (3) einschließen.

13. Vorrichtung nach Anspruch 11 oder 12,
**dadurch gekennzeichnet,**
daß der Sperrnocken (21) eine exzentrische Kurvenausbildung aufweist.

14. Vorrichtung nach einem der Ansprüche 11 bis 12,
**dadurch gekennzeichnet,**
daß der Sperrnocken (21) an seinem Betätigungsende einen mit einem Werkzeug erfaßbaren Kopf (35) aufweist.

15. Vorrichung nach den Ansprüchen 10, und 14,
**dadurch gekennzeichnet,**
daß der Kopf (12) der Stellwelle (8) und der Kopf (35) des Sperrnockens (21) so ausgebildet sind, daß eine Betätigung mit demselben Werkzeug möglich ist.

16. Vorrichtung nach einem oder mehreren der Ansprüche 5 bis 15
**dadurch gekennzeichnet,**
daß die den Leistenteilstücken (1',1'', 1''') zugeordneten Spannleisten (4) an ihren Teilungsflächen (22) Steckachsen (23, 23' 23'') aufweisen und daß die Spannleisten (4) über die Steckachsen drehfest aber axial verschiebbar miteinander verbunden sind.

17. Vorrichtung nach einem oder mehreren der Ansprüche 5 bis 16,
**dadurch gekennzeichnet,**
daß die Klemmleisten (3) auf entsprechenden Spannleisten (4) gleicher Länge als schwenkbare Doppelhebel gelagert sind, die gegen die Kraft von Klemmfedern (18') durch ein Stellelement (25) zur Aufhebung der Klemmposition schwenkbar sind und daß zwischen Blockierteilgegenlager (17) und Absätzen (19') in der Klemmleiste (3) die Schrauben (15) umgebende Klemmfedern (18') angeordnet sind.

18. Vorrichtung nach einem oder mehreren der Ansprüche 5 bis 17,
**dadurch gekennzeichnet,**
daß Antriebe vorgesehen sind, durch welche die Stelleinrichtungen (7) wie die Blockierteile (20) betätigbar sind.

19. Vorrichtung nach Anspruch 18,
**dadurch gekennzeichnet,**
daß die Antriebe in den Druckplattenzylinder (2) eingebaut sind.

20. Vorrichtung nach Anspruch 18 oder 19,
**dadurch gekennzeichnet,**
daß die Exzenterausformung (9') in ein Langloch (38) an der Innenseite der Spannleiste (4) eingreift, wobei axial verlaufende Wandungen des Langlochs (38) durch die Exzenterausformung (9') beaufschlagbar sind und daß die Exzenterausformung (9') über eine Stellwelle (8') von einem im Druckplattenzylinder (2) angeordneten Motor (39) betätigbar ist.

21. Vorrichtung nach Anspruch 18 oder 19,
**dadurch gekennzeichnet,**
daß der Sperrnocken über einen in der Klemmleiste (3) angeordneten Motor (40) betätigbar ist.

22. Vorrichtung nach einem oder mehreren der Ansprüche 5 bis 21,
zur Durchführung des Verfahrens nach Anspruch 3,
**dadurch gekennzeichnet,**
daß die Gegenanschläge (28') der äußeren Leisteneilstücke (1', 1''') radial verschiebbar sind.

23. Vorrichtung nach Anspruch 22,
**dadurch gekennzeichnet,**
daß die Gegenanschläge (28') mittels jeweils mindestens einer in Gewinde (42) des Druckplattenzylinders (2) eindrehbaren Stellschraube (41) verschiebbar sind.

24. Vorrichtung nach Anspruch 23,
**dadurch gekennzeichnet,**
daß ein von der Zylinderaußenseite zugänglicher Kopf (43) der Stellschraube (41) so ausgebildet ist, daß diese mit demselben Werkzeug (47) betätigbar ist, wie die Stellwelle (8) und der Sperrnocken (21).

25. Vorrichtung nach Anspruch 23 oder 24,
**dadurch gekennzeichnet,**
daß die Rückstellung der Gegenanschläge (28') mittels zwischen den Gegenanschlägen (28') und dem Druckplattenzylinder (2) angeordneten Rückstellfedern (44) erzielt ist.

26. Vorrichtung nach Anspruch 23 oder 24,
**dadurch gekennzeichnet,**
daß die Schraubenköpfe (43) im Plattenzylinder (2) fest geführt sind und eine Gewindeverbindung mit den Gegenanschlägen (28') besteht.

27. Vorrichtung nach einem oder mehreren der Ansprüche 22 bis 26,
**dadurch gekennzeichnet,**
daß eine Nullpositionsleiste (48) als Anschlag für den Gegenanschlag (28') in dessen Nullposition dient.

28. Vorrichtung nach Anspruch 27,
**dadurch gekennzeichnet,**
daß der Gegenanschlag (28') in der Nullposition zentrifugal fest an der Nullpositionsleiste (48) anliegt, jedoch zentripedal verstellt werden kann.

29. Vorrichtung nach Anspruch 28,
**dadurch gekennzeichnet,**
daß die Nullpositionsleiste (48) ein zu weites Ausdrehen der Stellschraube (41) verhindert.

30. Vorrichtung nach einem oder mehreren der Ansprüche 27 bis 29,
**dadurch gekennzeichnet,**
daß die Nullpositionsleiste (48) den Zylinderkanal (36) weitgehendst abdeckt.

31. Vorrichtung nach einem oder mehreren der Ansprüche 23 bis 30,
**dadurch gekennzeichnet,**
daß die Stellschraube (41) mittels eines im Druckplattenzylinder (2) untergebrachten Motors (45) betätigbar ist.

32. Vorrichtung nach einem oder mehreren der Ansprüche 20 bis 31,
**dadurch gekennzeichnet,**
daß die Motoren (39, 40, 45) Druckluftmotoren sind.

33. Vorrichtung nach einem oder mehreren der Ansprüche 20 bis 32,
**dadurch gekennzeichnet,**
daß zwischen den Motoren (39, 40, 45) und den Stellelementen Getriebe angeordnet sind.

34. Vorrichtung nach einem oder mehreren der Ansprüche 20 bis 33,
**dadurch gekennzeichnet,**
daß zwischen den Motoren (39, 40, 45) und den Stellelementen Schneckenradgetriebe (46) angeordnet sind.

35. Vorrichtung nach Anspruch 18,
**dadurch gekennzeichnet,**
daß die Antriebe außerhalb des Druckplattenzylinders (2) vorgesehen sind, wobei sie in einer vorgegebenen Position des Druckplattenzylinders (2) mit den Köpfen (12, 35) der Stelleinrichtung (7) wie des Blockierteils (20) in Wirkverbindung bringbar sind.

36. Vorrichtung nach einem oder mehreren der Ansprüche 5 bis 35,
**dadurch gekennzeichnet,**
daß Detektoren die Verstellwege der verstellbaren Leistenteilstücke (1', 1''') erfassen.

37. Vorrichtung nach einem der Ansprüche 18 bis 36,
**dadurch gekennzeichnet,**
daß die Antriebe vom Bedienpult der Maschine durch Knopfdruck steuerbar sind und eine Anzeige für die Verstellwege vorgesehen ist.

38. Vorrichtung nach einem der Ansprüche 18 bis 37,
**dadurch gekennzeichnet,**
daß die Antriebe wie der Detektor mit einer Steuereinrichtung in Wirkverbindung stehen, die der automatischen Korrektur von Registerfehlern dient.

## Claims

1. Method of correcting trapezoidal register deviations with clamping of the trailing edge (6) of the printing plate on at least two partial sections, a specimen print to determine register deviations, and correction by changing the lateral spacing between two partial sections serving for the clamping, characterised in that the two partial sections provided for changing the lateral spacing are subjected to an additional clamping force prior to correction.

2. Method according to Claim 1, characterised in that, during correction, a third, central partial section of the trailing edge (6) of the printing plate is subjected to a clamping force dimensioned such that stretching of the printing plate is still possible within this clamping range.

3. Method according to Claim 1 or 2, characterised in that the appropriate partial sections are adjusted, additionally in the circumferential direction to correct a curved deformation of the printing plate.

4. Method according to one or more of Claims 1 to 3, characterised by automatic clamping, declamping, subjection to force, and adjusting movement, which can be controlled from the control panel.

5. Device for carrying out the method according to one of Claims 1 to 4, having a fixing strip (1) which serves for clamping the trailing edge (6) of the printing plate, has a tensioning (4) strip and a clamping strip (3) and consists of partial strip pieces (1', 1'', 1'''), at least one of which is displaceable to change the lateral spacing by means of an adjusting apparatus, characterised in that at least three partial strip pieces (1', 1'', 1''') are provided, and in that the tensioning strips (4) and clamping strips (3) of the outer partial strip pieces (1', 1''') can be subjected to an additional clamping force by means of at least one blocking part (20) in each case.

6. Device according to Claim 5, characterised in that the outer partial strip pieces (1', 1''') are fitted with an adjusting apparatus (7) in each case.

7. Device according to Claim 6, characterised in that the central partial strip piece (1'') is subjected during the actuation of the adjusting apparatuses (7) to a lesser clamping force.

8. Device according to one of Claims 5 to 7, characterised in that the adjusting apparatus (7) is formed by an adjusting shaft (8) which passes through the partial strip piece (1', 1''') and has an eccentric shaping (9) which interacts with the impression cylinder (2).

9. Device according to Claim 8, characterised in that the adjusting shaft (8) is accessible for actuation at a radially outer end face (11) of the fixing strip (1) relative to the impression cylinder (2).

10. Device according to Claim 8 or 9, characterised in that the adjusting shaft (8) has at its actuating end a head (12) which can be gripped by a tool.

11. Device according to one or more of Claims 5 to 10, characterised in that the blocking part (20) has a locking cam (21) which can be actuated by turning, is mounted in the clamping strip (3) and can be placed against a counter-bearing (17) of the blocking part which is firmly connected to the tensioning strip (4).

12. Device according to Claim 11, characterised in that the counter-bearing (17) of the blocking part is constructed as a plate held by two screws (15), in that the screws (15) penetrate the tensioning strip (4) and, in doing so, enclose between them the bearing of the locking cam (21) in the clamping strip (3).

13. Device according to Claim 11 or 12, characterised in that the locking cam (21) has an eccentric curve formation.

14. Device according to one of Claims 11 to 12, characterised in that the locking cam (21) has at its actuating end a head (35) which can be gripped by a tool.

15. Device according to Claims 10 and 14, characterised in that the head (12) of the adjusting shaft (8) and the head (35) of the locking cam (21) are constructed such that actuation is possible using the same tool.

16. Device according to one or more of Claims 5 to 15, characterised in that the tensioning strips (4) assigned to the partial strip pieces (1', 1'', 1''') have fully floating axles (23, 23', 23'') at their dividing faces (22), and in that the tensioning strips (4) are connected to one another securely against rotation but axially displaceably via the fully floating axles.

17. Device according to one or more of Claims 5 to 16, characterised in that the clamping strips (3) are mounted on corresponding tensioning strips (4) of equal length as pivotable twin levers which can be pivoted counter to the force of clamping springs (18') by an adjusting element (25) to cancel the clamping position, and in that clamping springs (18') which surround the screws (15) are arranged between the counter-bearing (17) of the blocking part and steps (19') in the clamping strip (3).

18. Device according to one or more of Claims 5 to 17, characterised in that drives are provided, by means of which the adjusting apparatuses (7) and the blocking parts (20) can be actuated.

19. Device according to Claim 18, characterised in that the drives are installed in the plate cylinder (2).

20. Device according to Claim 18 or 19, characterised in that the eccentric shaping (9') engages in an elongate hole (38) on the inside of the tensioning strip (4), axially extending walls of the elongate hole (38) being pressurisable by the eccentric shaping (9'), and in that the eccentric shaping (9') can be actuated via an adjusting shaft (8') by a motor (39) arranged in the plate cylinder (2).

21. Device according to Claim 18 or 19, characterised in that the locking cam can be actuated via a motor (40) arranged in the clamping strip (3).

22. Device according to one or more of Claims 5 to 21 for carrying out the method according to Claim 3, characterised in that the counter-stops (28') of the outer partial strip pieces (1', 1''') are radially displaceable.

23. Device according to Claim 22, characterised in that the counter-stops (28') are displaceable in each case by means of at least one adjusting screw (41) which can be screwed into threads (42) of the plate cylinder (2).

24. Device according to Claim 23, characterised in that a head (43) of the adjusting screw (41) which is accessible from the outside of the cylinder is constructed such that it can be actuated using the same tool (47) as the adjusting shaft (8) and the locking cam (21).

25. Device according to Claim 23 or 24, characterised in that the restoration of the counter-stops (28') is achieved by means of restoring springs (44) arranged between the counter-stops (28') and the plate cylinder (2).

26. Device according to Claim 23 or 24, characterised in that the screw heads (43) are guided firmly in the plate cylinder (2) and there is a threaded connection with the counter-stops (28').

27. Device according to one or more of Claims 22 to 26, characterised in that a zero-position strip (48) serves as stop for the counter-stop (28') in its zero position.

28. Device according to Claim 27, characterised in that, in the zero position, the counter-stop (28') rests centrifugally securely against the zero-position strip (48), but can be adjusted centripetally.

29. Device according to Claim 28, characterised in that the zero-position strip (48) prevents the adjusting screw (41) from being unscrewed too far.

30. Device according to one or more of Claims 27 to 29, characterised in that the zero-position strip (48) covers the cylinder gap (36) to the greatest extent.

31. Device according to one or more of Claims 23 to 30, characterised in that the adjusting screw (41) can be actuated by means of a motor (45) accommodated in the plate cylinder (2).

32. Device according to one or more of Claims 20 to 31, characterised in that the motors (39, 40, 45) are compressed-air motors.

33. Device according to one or more of Claims 20 to 32, characterised in that gear mechanisms are arranged between the motors (39, 40, 45) and the adjusting elements.

34. Device according to one or more of Claims 20 to 33, characterised in that worm gear mechanisms (46) are arranged between the motors (39, 40, 45) and the adjusting elements.

35. Device according to Claim 18, characterised in that the drives are provided outside the plate cylinder (2), in which case they can be operatively connected to the heads (12, 35) of the adjusting apparatus (7) and of the blocking part (20) in a predetermined position of the plate cylinder (2).

36. Device according to one or more of Claims 5 to 35, characterised in that detectors record the adjustment paths of the adjustable partial strip pieces (1', 1''').

37. Device according to one of Claims 18 to 36, characterised in that the drives can be controlled by push-button from the control panel of the machine, and a display is provided for the adjustment paths.

38. Device according to one of Claims 18 to 37, characterised in that the drives and the detector are operatively connected to a control apparatus which serves for automatically correcting register errors.

## Revendications

1. Procédé de correction d'écarts trapézoïdaux de repérage par un serrage d'au moins deux parties du bord arrière (6) de la plaque d'impression, par une impression d'essai pour la détermination des écarts de repérage et par une correction par une modification de la distance latérale séparant les deux parties servant au serrage,
caractérisé
en ce que les deux parties prévues pour la modification de distance latérale sont soumises avant la correction à une force supplémentaire de serrage.

2. Procédé selon la revendication 1,
caractérisé
en ce que, pendant la correction, une troisième partie centrale du bord arrière (6) de la plaque d'impression est soumise à une force de serrage calculée de manière qu'un étirage de la plaque d'impression soit encore possible dans cette zone de serrage.

3. Procédé selon la revendication 1 ou 2,
caractérisé
en ce que, pour la correction d'une déformation en arc de la plaque d'impression, les parties correspondantes sont accessoirement déplacées dans la direction de la circonférence.

4. Procédé selon l'une ou plusieurs des revendications 1 à 3, caractérisé par un serrage, un desserrage, l'exercice d'une force et un mouvement de positionnement qui sont automatiques et commandés à partir du pupitre de commande.

5. Dispositif pour la mise en oeuvre du procédé selon l'une des revendications 1 à 4, comprenant une barre de fixation (1) qui sert au serrage du bord arrière (6) de la plaque d'impression, qui comprend une barre tendeuse (4) et une barre de serrage (3) et qui se compose de tronçons (1', 1'', 1''') de barre dont au moins un est déplaçable par un dispositif de positionnement pour la modification de distance latérale,
caractérisé
en ce qu'au moins trois tronçons (1', 1'', 1''') de barre sont prévus et
en ce que les barres tendeuse (4) et de serrage (3) peuvent être soumises par chacun des tronçons extérieurs (1', 1''') de barre à une force supplémentaire de serrage au moyen d'au moins une pièce de blocage (20).

6. Dispositif selon la revendication 5,
caractérisé
en ce que chacun des tronçons extérieurs (1', 1''') de barre est équipé d'un dispositif de positionnement (7).

7. Dispositif selon la revendication 6,
caractérisé
en ce que le tronçon central (1'') de barre est soumis à une faible force de serrage pendant l'actionnement des dispositifs de positionnement (7).

8. Dispositif selon l'une des revendications 5 à 7,
caractérisé
en ce que le dispositif de positionnement (7) est formé d'un arbre de positionnement (8) passant à travers le tronçon (1', 1''') de barre et comprenant un élargissement d'extrémité excentré (9) coopérant avec le cylindre d'impression (2).

9. Dispositif selon la revendication 8,
caractérisé
en ce que l'arbre de positionnement (8) est accessible, pour l'actionnement, à une surface extrême (11) de la barre de fixation (1) qui est radialement extérieure par rapport au cylindre d'impression (2).

10. Dispositif selon la revendication 8 ou 9,
caractérisé
en ce que l'arbre de commande (8) comporte à l'extrémité d'actionnement une tête (12) pouvant être saisie par un outil.

11. Dispositif selon l'une ou plusieurs des revendications 5 à 10,
caractérisé
en ce que la pièce de blocage (20) comporte une came de blocage (21) s'actionnant par rotation, montée dans la barre de serrage (3) et pouvant être placée contre une butée (17) de la pièce de blocage qui est solidarisée avec la barre tendeuse (4).

12. Dispositif selon la revendication 11,
caractérisé
en ce que la butée (17) de la pièce de blocage est conformée en plaque tenue par deux vis (15), en ce que les vis (15) passent à travers la barre tendeuse (4) et de plus enferment entre elles le montage de la came de blocage (21) dans la barre de serrage (3).

13. Dispositif selon la revendication 11 ou 12,
caractérisé
en ce que la came de blocage (21) présente une conformation de courbe excentrique.

14. Dispositif selon l'une des revendications 11 à 12,
caractérisé
en ce que la came de blocage (21) comporte à l'extrémité d'actionnement une tête (35) pouvant être saisie par un outil.

15. Dispositif selon les revendications 10 et 14,
caractérisé
en ce que la tête (12) de l'arbre de positionnement (8) et la tête (35) de la came de blocage (21) sont conformées de manière qu'un actionnement par le même outil soit possible.

16. Dispositif selon l'une ou plusieurs des revendications 5 à 15,
caractérisé
en ce que les barres tendeuses (4) associées aux tronçons de barre (1', 1'', 1''') comportent des bouts d'axe (23, 23', 23'') sur leurs surfaces de subdivision (22) et en ce que les barres tendeuses (4) sont reliées par les bouts d'axe de manière à être solidaires en rotation, mais déplaçables axialement.

17. Dispositif selon l'une ou plusieurs des revendications 5 à 16,
caractérisé
en ce que les barres de serrage (3) sont montée sur des barres tendeuses correspondantes (4) de même longueur sous forme de leviers doubles oscillants qu'un élément de positionnement (25) peut faire osciller contre la force de ressorts de serrage (18') pour la suppression de la position de serrage et en ce que des ressorts de serrage (18') entourant les vis (15) sont disposés entre les butées (17) des pièces de blocage et des épaulements (19') que comporte la barre de serrage (3).

18. Dispositif selon l'une ou plusieurs des revendications 5 à 17,
caractérisé
en ce que des commandes qui sont prévues peuvent manoeuvrer les dispositifs de positionnement (7) tels que les pièces de blocage (20).

19. Dispositif selon la revendication 18,
caractérisé
en ce que les commandes sont montées dans le cylindre porte-plaque (2).

20. Dispositif selon la revendication 18 ou 19,
caractérisé
en ce que l'élargissement d'extrémité excentré (9') pénètre dans une boutonnière (38) située sur le côté intérieur de la barre tendeuse (4), l'élargissement d'extrémité excentré (9') pouvant attaquer des parois de la boutonnière (38) qui sont orientées axialement et en ce que l'élargissement d'extrémité excentré (9') peut être manoeuvré par l'intermédiaire d'un arbre de positionnement (8') au moyen d'un moteur (39) disposé dans le cylindre porte-plaque (2).

21. Dispositif selon la revendication 18 ou 19,
caractérisé
en ce que la came de blocage est manoeuvrable par un moteur (40) disposé dans la barre de serrage (3).

22. Dispositif selon l'une ou plusieurs des revendications 5 à 21 pour la mise en oeuvre du procédé selon la revendication 3,
caractérisé
en ce que les butées (28') des tronçons extérieurs de barre (1', 1''') sont déplaçables radialement.

23. Dispositif selon la revendication 22,
caractérisé
en ce que chacune des butées (28') est déplaçable au moyen d'au moins une vis de réglage (41) se vissant dans un taraudage (42) du cylindre porte-plaque (2).

24. Dispositif selon la revendication 23,
caractérisé
en ce qu'une tête (43) de la vis de réglage (41) qui est accessible par le côté extérieur du cylindre est conformée de manière qu'elle puisse être manoeuvrée par le même outil (47) que l'arbre de positionnement (8) et que la came de blocage (21).

25. Dispositif selon la revendication 23 ou 24,
caractérisé
en ce que le rappel des butées (28') est produit par des ressorts de rappel (44) disposés entre les butées (28') et le cylindre porte-plaque (2).

26. Dispositif selon la revendication 23 ou 24,
caractérisé
en ce que la tête (43) des vis est guidée de manière serrée dans le cylindre (2) de la plaque et il existe une liaison par filets de vis avec les butées (28').

27. Dispositif selon l'une ou plusieurs des revendications 22 à 26,
caractérisé
en ce qu'une barre de position zéro (48) sert d'arrêt pour la butée (28') à sa position zéro.

28. Dispositif selon la revendication 27,
caractérisé
en ce que la butée (28') occupant la position zéro est en appui centrifuge fixe contre la barre de position zéro (48), mais peut subir un déplacement centripète.

29. Dispositif selon la revendication 28,
caractérisé
en ce que la barre de position zéro (48) interdit un trop fort dévissage de la vis de réglage (41).

30. Dispositif selon l'une ou plusieurs des revendications 27 à 29,
caractérisé
en ce que la barre de position zéro (48) recouvre le plus possible le canal (36) du cylindre.

31. Dispositif selon l'une ou plusieurs des revendications 23 à 30,
caractérisé
en ce que la vis de réglage (41) est manoeuvrable par un moteur (45) logé dans le cylindre porte-plaque (2).

32. Dispositif selon l'une ou plusieurs des revendications 20 à 31,
caractérisé
en ce que les moteurs (39, 40, 45) sont des moteurs à air comprimé.

33. Dispositif selon l'une ou plusieurs des revendications 20 à 32,
caractérisé
en ce que des engrenages sont disposés entre les moteurs (39, 40, 45) et les éléments réglants.

34. Dispositif selon l'une ou plusieurs des revendications 20 à 33,
caractérisé
en ce que des engrenages à roue tangente (46) sont disposés entre les moteurs (39, 40, 45) et les éléments réglants.

35. Dispositif selon la revendication 18,
caractérisé
en ce que les commandes sont prévues à l'extérieur du cylindre porte-plaque (2) et, lorsque le cylindre porte-plaque (2) occupe une position prescrite, elles peuvent être mises en liaison fonctionnelle avec les têtes (12, 35) du dispositif de positionnement (7) ainsi que de la pièce de blocage (20).

36. Dispositif selon l'une ou plusieurs des revendications 5 à 35,
caractérisé
en ce que des détecteurs détectent les courses de déplacement des tronçons déplaçables de barre (1', 1''').

37. Dispositif selon l'une des revendications 18 à 36,
caractérisé
en ce que les commandes peuvent être commandées à partir du pupitre de commande de la machine par appui sur des boutons et un affichage est prévu pour les courses de déplacement.

38. Dispositif selon l'une des revendications 18 à 37,
caractérisé
en ce que les commandes ainsi que le détecteur sont en liaison fonctionnelle avec un dispositif de commande qui sert à la correction automatique d'erreurs de repérage.
